# EUROPÄISCHE PATENTSCHRIFT

(11) **EP 3 542 419 B1**
(45) Veröffentlichungstag und Bekanntmachung des Hinweises auf die Patenterteilung: **24.07.2024**
(21) Anmeldenummer: 17800480.0
(22) Anmeldetag: 10.11.2017
(51) Int. Cl.: H01R 9/24

(54) **STECKERVERBINDERANORDNUNG UND VERFAHREN ZUM HERSTELLEN EINER STECKERVERBINDERANORDNUNG**
TERMINAL CONNECTOR ASSEMBLY AND METHOD FOR PRODUCING A TERMINAL CONNECTOR ASSEMBLY
ASSEMBLAGE DE CONNECTEURS ET PROCÉDÉ DE FABRICATION D'UN ASSEMBLAGE DE CONNECTEURS

(30) Priorität: 18.11.2016 DE 102016122263
(43) Veröffentlichungstag der Anmeldung: 25.09.2019
(73) Patentinhaber: Phoenix Contact GmbH & Co KG, 32825 Blomberg (DE)
(72) Erfinder: UTERMÖHLE, Daniel, 37170 Uslar (DE)
(74) Vertreter: Patentship Patentanwaltsgesellschaft mbH
(86) Internationale Anmeldenummer: PCT/EP2017/078882
(87) Internationale Veröffentlichungsnummer: WO 2018/091367

(56) Entgegenhaltungen:
- EP-A1- 0 434 964
- DE-A1- 102007 017 571
- DE-A1- 102014 117 868
- DE-A1- 19 753 078
- DE-A1- 4 402 001
- FR-A1- 2 373 897
- FR-E- 85 144
- GB-A- 2 035 716
- US-A- 4 307 927

## Beschreibung

### TECHNISCHES GEBIET

Die vorliegende Erfindung betrifft eine Steckerverbinderanordnung zur Signalrangierung und ein Verfahren zur Herstellung einer Steckerverbinderanordnung.

### TECHNISCHER HINTERGRUND

In technischen Bereichen wie der Automatisierungstechnik werden zur signaltechnischen Anbindung von Steuerungsgeräten oder -systemen wie etwa eine Speicherprogrammierbare Steuerung (SPS) an entsprechende Feldgeräte, die Sensoren oder Aktuatoren umfassen können, eine Vielzahl von Leitern verwendet, um Signale an die gewünschte Position zur Ansteuerung der entsprechenden Geräte und zur Auswertung zu transportieren. Der Rangierung von Signalen mittels einer Verdrahtung von Leitern kommt dabei eine große Bedeutung zu. Aus dem Stand der Technik ist für eine Signalanbindung zwischen Steuerungsgeräten und Feldgeräten zum Beispiel die Verwendung von sogenannten Reihen- oder Anschlussklemmen üblich, bei denen die Signalanbindung über eine Einzeladerrangierung, also einer Verdrahtung von Einzeladern, erfolgt. Für besondere Ausführungsformen von Reihen- oder Anschlussklemmen, insbesondere einer Anordnung von zusammengefassten Anschlussklemmen ist auch die Bezeichnung Rangierverbinder oder Rangierverteiler üblich.

Eine weitere und aus dem Stand der Technik bekannte Möglichkeit zur Anbindung von Signalen zwischen einem Steuerungssystem und einem Feldgerät besteht zum Beispiel darin, ein Signal eines Steuerungssystems über ein vorkonfektioniertes Systemkabel mit einem sogenannten Übergabemodul zu verbinden. Auf einem Kontaktanschluss eines Übergabe- oder Schnittstellenmoduls befindet sich in der Regel ein genormter Steckverbinder, zum Beispiel vom Typ FLK oder D-SUB, welcher abgangsseitig über eine Leiterplatte mit einem Federanschluss wie zum Beispiel einer Schraub-Zugfeder oder einer sogenannten Push-In-Anschlussklemme verbunden ist. Das entsprechende Feldsignal wird dabei an diese Anschlussklemme angebunden. Ein Beispiel für eine Anschlussklemme ist in der Fig. 1 und ein Beispiel für ein Übergangsmodul ist in der Druckschrift EP 2 115 539 B1 beschrieben.

Insbesondere bei einer Vielzahl von Signalen und der Verwendung von einer entsprechenden Anzahl von Einzeladerverdrahtungen zur signaltechnischen Verbindung der betreffenden Systeme und Geräte ist eine eindeutige Signalzuordnung der Vielzahl der verwendeten Einzeladerverdrahtungen oder Leitern und der jeweiligen Anschlussklemmen von großer Bedeutung. In der Praxis erfolgt die Signalzuordnung der Anschlussklemmen in der Regel durch eine spezifische Bedruckung dieser Anschlussklemmen. Gleichzeitig ist man jedoch insbesondere in der Automatisierungstechnik bestrebt, auf möglichst geringem Bauraum eine große Anzahl von Einzeladerverdrahtungen zu realisieren, die Packungsdichte bei der Verdrahtung von Einzeladern und Leitern nimmt also stetig zu. Insbesondere bei der Verwendung von einer großen Anzahl von Einzeladerverdrahtungen ist es bislang eine technische Herausforderung und auch nur mit großem Aufwand möglich, bei einem Wunsch nach einer erhöhten Packungsdichte zugleich eine eindeutige und einfache Signalanbindung bzw. Signalrangierung zwischen einem Steuerungssystem und einem oder einer Vielzahl von Feldgeräten zu realisieren.

Die Druckschrift DE 10 2007 017571 A1 offenbart ein elektrisches Übergabemodul mit einem Anschluss für ein Datenkabel, sowie mit einer Vielzahl von elektronischen Kontaktelementen, über die eine elektrische Verbindung zu einer Anzahl von als Schraubklemmanschlüssen ausgebildeten Gegen-Kontaktelementen eines Klemmen-blocks herstellbar ist. Die Kontaktelemente des Übergabemoduls sind in zumindest einem Bereich federnd ausgeführt, um eine elektrische Verbindung zu einer Klemmkammer des Klemmenblocks herzustellen. Die Kontaktelemente umfassen einen keilförmig gebogenen Blechstreifen mit einem ersten Schenkel und einem zweiten Schenkel.

Die Druckschrift DE 44 02 001 A1 offenbart ein Ein-/Ausgabe-Modul für einen Datenbus.

### BESCHREIBUNG DER ERFINDUNG

Es ist daher Aufgabe der vorliegenden Erfindung, eine verbesserte Steckverbinderanordnung und ein Verfahren zur Herstellung einer Steckverbinderanordnung bereitzustellen, um eine einfache, flexible und kostengünstige Möglichkeit einer Signalanbindung bzw. einer Signalrangierung zwischen signaltechnisch miteinander zu verbindenden Geräten zu ermöglichen. Eine weitere Aufgabe besteht außerdem darin, eine hohe Packungsdichte bei der Signalrangierung bzw. der Verdrahtung von Einzeladern zu erreichen und zugleich eine eindeutige Signaltrennung und Signalzuordnung zu ermöglichen.

Erfindungsgemäß wird diese Aufgabe durch eine Steckverbinderanordnung gemäß Anspruch 1 und ein Verfahren zur Herstellung einer Steckverbinderanordnung gemäß Anspruch 11 gelöst. Vorteilhafte Ausführungsformen der vorliegenden Erfindung sind Gegenstand der abhängigen Ansprüche.

Gemäß einem ersten Aspekt betrifft die Erfindung eine Steckerverbinderanordnung, mit: einem Steckverbinder, insbesondere einem Reihenverbinder, mit einer Anzahl von Federanschlüssen; und einem Rangierverbinder zum Verbinden der Anzahl von Federanschlüssen des Steckverbinders mit der Anzahl von Kontaktanschlüssen eines Schnittstellenmoduls, mit einer Leiterplatte mit einer Unterseite und einer Oberseite sowie der Anzahl von Leiterbahnen, wobei jede Leiterbahn mit einem Kontaktanschluss des Schnittstellenmoduls elektrisch verbindbar ist; der Anzahl von Metallstiften, wobei jeder Metallstift mit einer Leiterbahn der Leiterplatte elektrisch leitfähig und stoffschlüssig verbunden ist, wobei die Metallstifte sich von der Unterseite der Leiterplatte erstrecken und in die Federanschlüsse des Steckverbinders einführbar sind.

Mit dem erfindungsgemäßen Rangierverbinder wird der Vorteil erreicht, dass in Bezug der Signalrangierung eine höhere Flexibilität erzielt wird, da die Anzahl der zusammengefassten Anschluss- oder Reihenklemmen beliebig wähl- oder erweiterbar ist. Es muss dazu nur die Dimension der Leiterplatte für die gewünschte Signalrangierung entsprechend angepasst werden.

Ein weiterer Vorteil besteht in der Kostenersparnis, da auf eine aufwändige Einzeladerverdrahtung durch Verwendung der Leiterplatte verzichtet werden kann und der Herstellungsprozess des Rangierverbinders mit der entsprechenden Signalrangierung deutlich vereinfacht und verkürzt wird.

Ein weiterer Vorteil besteht darin, dass durch den erfindungsgemäßen Rangierverbinder eine eindeutige und einfache Signaltrennung und Signalzuordnung ermöglicht wird, da ein großer Teil einer sonst üblichen Einzeladerverdrahtung zur Signalrangierung überflüssig wird.

Ein weiterer Vorteil besteht außerdem darin, dass der erfindungsgemäße Rangierverbinder aufgrund der Leiterplatte und der elektrischen leitfähigen und zugleich stoffschlüssigen Verbindung der Metallstifte mit der Leiterplatte robust und damit sehr widerstandsfähig gegenüber äußeren unerwünschten Einwirkungen wie zum Beispiel bei Stößen oder bei klimatischen Einflüssen ausgebildet ist.

Gemäß einer Ausführungsform der vorliegenden Erfindung umfasst der Rangierverbinder einen Schnittstellenkontakt, welcher auf der Oberseite der Leiterplatte angeordnet ist, wobei die Leiterbahnen der Leiterplatte mit den Kontaktanschlüssen des Schnittstellenmoduls elektrisch, insbesondere elektrisch und stoffschlüssig, verbunden sind. Dadurch wird der Vorteil erreicht, dass der Rangierverbinder robust und widerstandsfähig gegenüber von außen auf den Rangierverbinder einwirkenden Einflüsse wie Stöße oder klimatischen Einflüsse wie Hitze oder Feuchtigkeit ist.

Gemäß einer Ausführungsform der vorliegenden Erfindung verlaufen die Leiterbahnen auf der Oberseite der Leiterplatte oder auf der Oberseite und in zumindest einer Zwischenschicht der Leiterplatte. Dadurch wird der Vorteil erreicht, dass eine Leiterbahn- bzw. Signalkreuzung aufgrund einer sogenannten Multilayer-Anordnung möglich ist, ohne dies ein Auftreten von elektrischen Kurzschlüssen verursacht.

Gemäß einer Ausführungsform der vorliegenden Erfindung ist das Schnittstellenmodul ein FLK-Verbinder oder ein IDC-Verbinder oder ein D-SUB-Verbinder oder ein ELCO-Verbinder. Dadurch wird der Vorteil einer größeren Flexibilität bei der Auswahl und dem Einsatz von verschiedenen Typen von Verbindern möglich, um den erfindungsgemäßen Rangierverbinder und das passende Schnittstellenmodul für unterschiedlichste technische Anwendungsgebiete einsetzen zu können.

Gemäß einer Ausführungsform der vorliegenden Erfindung ist in der Leiterplatte für jeden Metallstift eine in der Unterseite gebildete Bohrung vorgesehen, welche sich zumindest bis zu einer Leiterbahn erstreckt und/oder eine Leiterbahn durchbricht, und wobei jeder Metallstift in die entsprechende Bohrung eingeführt ist. Durch die Bohrung enthält der Metallstift zugleich eine Führung, was diesem einen zusätzlichen Halt verleiht. Außerdem lässt sich durch die jeweilige Bohrung der Metallstift leichter einführen. Zudem ist ein automatisiertes Verbinden der Metallstifte mit der Leiterplatte, zum Beispiel durch eine entsprechende Maschine, besonders effizient durchführbar.

Erfindungsgemäß weist jeder Metallstift einen Sockelabschnitt, welcher in einen Federanschluss einführbar ist, sowie einen Leiterbahnabschnitt, welcher eine Leiterbahn kontaktiert, auf, wobei der Leiterbahnabschnitt gegenüber dem Sockelabschnitt abgewinkelt ist. Dadurch wird der Vorteil erreicht, dass der Metallstift leichter in den Federanschluss eingeführt werden kann. Außerdem wird dadurch erreicht, dass der Metallstift einen besonders festen Halt erfährt und nicht einfach in seiner Position verschiebbar ist. Außerdem lässt sich der Bohrlochdurchmesser der einzelnen Bohrlöcher auf der Leiterplatte minimieren.

Gemäß einer Ausführungsform der vorliegenden Erfindung ist der Leiterbahnabschnitt gegenüber dem Sockelabschnitt um innerhalb eines Winkelbereichs von 10° bis 20°, insbesondere um 15°, abgewinkelt. Dadurch wird der Vorteil erreicht, dass die Durchmesser für die jeweiligen Bohrlöcher auf der Leiterplatte minimiert werden können, was zu einer besonders effizienten Ausnutzung der zur Verfügung stehenden Leiterplattenfläche führt. Außerdem ermöglicht eine große Anzahl von Bohrlöchern das effiziente Herstellen einer besonders hohen Robustheit und Kompaktheit des Rangierverbinders.

Erfindungsgemäß weist der Sockelabschnitt eines Metallstiftes einen größeren Durchmesser als der Leiterbahnabschnitt auf. Dadurch wird der Vorteil erreicht, dass gleichmäßige Abstände zu dem Rangierverbinder erreicht werden. Außerdem wird dadurch ein effizienter Verbindungsprozess ermöglicht, um die Metallstifte mit der Leiterplatte zu verbinden.

Gemäß einer Ausführungsform der vorliegenden Erfindung sind die Sockelabschnitte gegenüber der Unterseite abgewinkelt angeordnet. Dadurch wird der Vorteil erreicht, dass die Sockelabschnitte besonders effizient ausgebildet werden können, um zum Beispiel die entsprechenden Bohrlöcher auf der Leiterplatte minimieren zu können.

Gemäß einer Ausführungsform der vorliegenden Erfindung weisen die Metallstifte einen runden oder einen viereckigen Querschnitt auf. Insbesondere durch einen viereckigen Querschnitt der Metallstifte wird eine größere Auflagefläche für die jeweiligen Metallstifte bereitgestellt. Dadurch kann ein Verrutschen oder Verschieben der Metallstifte verhindert oder zumindest minimiert werden.

Gemäß einer Ausführungsform der vorliegenden Erfindung ist die Oberseite der Leiterplatte mit einer Berührschutzplatte abgedeckt. Dadurch wird der Vorteil erreicht, dass eine Verschmutzung oder eine Schädigung der Leiterplatte und Teile der Metallstifte bzw. von Kontaktverbindungen zwischen Leiterplatte und den Metallstiften durch äußere klimatische Einflüsse oder andere einwirkende Stoffe verhindert oder zumindest minimiert wird.

Gemäß einer Ausführungsform der vorliegenden Erfindung ist die Berührschutzplatte von der Oberseite der Leiterplatte durch Abstandshalter, welche seitlich auf der Oberseite der Leiterplatte angeordnet sind, beabstandet. Dadurch wird der Vorteil erreicht, dass mögliche Unregelmäßigkeiten an den Kontaktverbindungen zwischen Leiterplatte und Metallstift, wie sie zum Beispiel durch lokale Erhebungen aufgrund von angehäuftem Lotmaterial auftreten können, bei der Anordnung der Berührschutzplatte keinen Einfluss auf die Anordnung und damit auf den sicheren Halt und die Stoßfestigkeit der Berührschutzplatte haben.

Gemäß einer Ausführungsform der vorliegenden Erfindung ist der Steckverbinder ein Reihenklemmenverbinder. Dadurch wird der Vorteil einer einfachen und flexiblen Erweiterung in Bezug auf Leitungs- und Signalverbindungen erreicht, so dass eine flexible Anpassung des Steckverbinders je nach Anwendungsbedarf und Einsatzgebiet ermöglicht wird.

Gemäß einer Ausführungsform der vorliegenden Erfindung weisen die Federanschlüsse des Steckverbinders sowie die Metallstifte dieselbe geometrische Anordnung auf, sodass die Metallstifte gleichzeitig in die Federanschlüsse einführbar sind. Dadurch wird der Vorteil erreicht, dass ein nur verhältnismäßig geringer Kraftaufwand erforderlich ist, die Metallstifte in die Federanschlüsse einzuführen. Dadurch können die Metallstifte in die Federanschlüsse effizient und zeitsparend eingeführt werden.

Erfindungsgemäß betrifft die Erfindung eine Steckerverbinderanordnung, mit einem Steckverbinder, insbesondere einem Reihenverbinder, mit einer Anzahl von Federanschlüssen; und einem Rangierverbinder nach dem ersten Aspekt, wobei die Metallstifte des Rangierverbinders in die Federanschlüsse eingeführt sind und in den Federanschlüssen kraftschlüssig gehalten sind. Dadurch wird der Vorteil erreicht, dass eine haltbare Verbindung der Metallstifte mit dem Rangierverbinder auf besonders einfache und auch kostengünstige Weise realisiert werden kann, ohne dass zusätzliche Klemmmittel zur Herstellung dieser Verbindung erforderlich sind.

Gemäß einem dritten Aspekt betrifft die Erfindung ein Verfahren zum Herstellen einer Steckerverbinderanordnung, mit: einem Steckverbinder, insbesondere einem Reihenverbinder, mit einer Anzahl von Federanschlüssen; und einem Rangierverbinders zum Verbinden der Anzahl von Federanschlüssen des Steckverbinders mit der Anzahl von Kontaktanschlüssen eines Schnittstellenmoduls, mit Bereitstellen einer Leiterplatte mit einer Unterseite und einer Oberseite sowie der Anzahl von Leiterbahnen, wobei jede Leiterbahn einem Kontaktanschluss des Schnittstellenmoduls elektrisch zugeordnet ist; und stoffschlüssigem Verbinden der Anzahl von Metallstiften mit der Anzahl von Leiterbahnen, um jeden Metallstift mit einer Leiterbahn, insbesondere mit genau einer Leiterbahn, der Leiterplatte elektrisch leitfähig und stoffschlüssig zu verbinden, wobei die Metallstifte sich von der Unterseite der Leiterplatte erstrecken und in die Federanschlüsse des Steckverbinders einführbar sind, wobei jeder Metallstift einen Sockelabschnitt, welcher in einen Federanschluss einführbar ist, sowie einen Leiterbahnabschnitt, welcher eine Leiterbahn kontaktiert, aufweist, wobei der Leiterbahnabschnitt gegenüber dem Sockelabschnitt abgewinkelt ist, und wobei der Sockelabschnitt eines Metallstiftes einen größeren Durchmesser als der Leiterbahnabschnitt aufweist, und wobei die Metallstifte des Rangierverbinders in die Federanschlüsse eingeführt sind und in den Federanschlüssen kraftschlüssig gehalten sind.

Durch das erfindungsgemäße Verfahren wird der Vorteil erreicht, dass ein robuster und auf unterschiedliche Anwendungsbereiche flexibel anpassbarer Rangierverbinder auf einfache Weise herstellbar ist. Zudem kann mit dem erfindungsgemäßen Verfahren ein Rangierverbinder mit einer hohen Packungsdichte auf besonders effiziente und kostensparende Weise, insbesondere bei einem automatisierten Herstellungsprozess, hergestellt werden. Außerdem ist eine eindeutige und einfache Signalzuordnung bzw. Signalrangierung auf besonders effiziente Weise umsetzbar.

Gemäß einer Ausführungsform der vorliegenden Erfindung umfasst das erfindungsgemäße Verfahren die weiteren Schritte des Ausbildens von Bohrungen in der Leiterplatte, wobei eine Bohrung für einen Metallstift vorgesehen ist; dem Einführen der Metallstifte in die Bohrungen; und einem stoffschlüssigen Verbinden der Metallstifte nach dem Einführen der Metallstifte in die Bohrungen. Diese Verfahrensschritte sind insbesondere bei der Verwendung von entsprechenden Automatisierungsmittel effizient durchführbar. Durch das stoffschlüssige Verbinden wird der Vorteil erreicht, dass die Leiterplatte robust und fest mit dem Rangierverbinder verbunden ist und zum Beispiel gegenüber Stößen von außen besonders widerstandsfähig ist.

### BESCHREIBUNG DER FIGUREN

Weitere Ausführungsbeispiele werden unter Bezugnahme auf die beiliegenden Figuren näher erläutert. Es zeigen:
- Fig. 1: eine schematische Abbildung einer aufgeschnittenen Steckerverbinderanordnung in Seitenansicht mit einer Leiterplatte und einem mit der Leiterplatte verbundenen Metallstift gemäß einer Ausführungsform der vorliegenden Erfindung;
- Fig. 2: eine schematische Abbildung eines Metallstifts gemäß einer Ausführungsform der vorliegenden Erfindung; und
- Fig. 3: ein Diagramm eines Verfahrens zur Herstellung einer Steckerverbinderanordnung.

### DETAILIERTE BESCHREIBUNG DER FIGUREN

In der folgenden ausführlichen Beschreibung wird auf die beiliegenden Zeichnungen Bezug genommen, die einen Teil hiervon bilden und in denen als Veranschaulichung spezifische Ausführungsformen gezeigt sind, in denen die Erfindung ausgeführt werden kann. Es versteht sich, dass auch andere Ausführungsformen genutzt und strukturelle oder logische Änderungen vorgenommen werden können, ohne von dem Konzept der vorliegenden Erfindung abzuweichen. Die folgende ausführliche Beschreibung ist deshalb nicht in einem beschränkenden Sinne zu verstehen. Ferner versteht es sich, dass die Merkmale der verschiedenen hierin beschriebenen Ausführungsbeispiele miteinander kombiniert werden können, sofern nicht spezifisch etwas anderes angegeben ist.

Fig. 1 zeigt eine schematische Abbildung eines aufgeschnittenen Rangierverbinders 100 in Seitenansicht und mit angebrachter Leiterplatte 110 und einem Steckverbinder 102 gemäß einer Ausführungsform der vorliegenden Erfindung. Der Rangierverbinder 100 zum Verbinden einer Anzahl von Federanschlüssen 104 des Steckverbinders 102 mit der Anzahl von Kontaktanschlüssen 108 eines Schnittstellenmoduls 106. Nachfolgend wird auf den in den Fig. 1 dargestellten Rangierverbinder 100 Bezug genommen.

Gemäß der Fig. 1 umfasst der Rangierverbinder 100 eine Leiterplatte 110 mit einer Unterseite 111 und einer Oberseite 112 sowie einer Anzahl von Leiterbahnen 114, wobei jede Leiterbahn 114 mit einem Kontaktanschluss 108 des Schnittstellenmoduls 106 elektrisch verbunden ist. Die in der Fig. 1 dargestellten Metallstifte 116 sind jeweils mit einer Leiterbahn 114 der Leiterplatte 110 elektrisch leitfähig und stoffschlüssig verbunden. Die Metallstifte 116 erstrecken sich dabei von der Unterseite 111 der Leiterplatte 110 und sind in die Federanschlüsse 104 des Steckverbinders 102 eingeführt.

Gemäß der Fig. 1 ist der Schnittstellenkontakt 108 vorzugsweise auf der Oberseite 112 der Leiterplatte 110 angeordnet. Die Leiterbahnen 114 der Leiterplatte 110 sind dabei mit den Kontaktanschlüssen 108 des Schnittstellenmoduls 106 elektrisch, insbesondere elektrisch und stoffschlüssig, verbunden. Das Schnittstellenmodul 106 kann dabei als ein FLK-Verbinder oder ein IDC-Verbinder oder ein D-SUB-Verbinder oder ein ELCO-Verbinder ausgebildet sein.

Gemäß einer Ausführungsform verlaufen die Leiterbahnen 114 auf der Oberseite 112 der Leiterplatte 110 oder auf der Oberseite und in zumindest einer Zwischenschicht 120 der Leiterplatte 110.

Wie gemäß Fig. 1 gezeigt, ist in der Leiterplatte 110 für den Metallstift 116 eine in der Unterseite 111 gebildete Bohrung 122 vorgesehen, welche sich zumindest bis zu einer Leiterbahn 114 erstreckt und eine Leiterbahn 114 durchbricht, und wobei der Metallstift 116 in die Bohrung 122 eingeführt ist.

Bei dem in der Fig. 1 dargestellten Rangierverbinder 100 ist die Oberseite 112 der Leiterplatte 110 mit einer Berührschutzplatte 128 abgedeckt. Diese dient vorzugsweise dem Schutz der Leiterplatte vor Verunreinigungen oder Beschädigungen durch äußere Einflüsse wie hohe oder niedrige Temperaturen, Flüssigkeiten, welche eine jeweilige stoffschlüssige Kontaktverbindung zwischen der Leiterplatte 110 und einem Metallstift 116 schädigen könnte. Die Berührschutzplatte 128 ist von der Oberseite 112 der Leiterplatte 110 durch Abstandshalter 130 beabstandet. Diese Abstandshalter 130 sind vorzugsweise seitlich auf der Oberseite 112 der Leiterplatte 110 angeordnet. Andere Positionen sind jedoch möglich.

Der Steckverbinder 102 gemäß der Fig. 1 kann vorzugsweise ein Reihenklemmenverbinder sein.

Die Federanschlüsse 104 des Steckverbinders 102 sowie die Metallstifte 116 können vorzugsweise dieselbe geometrische Anordnung aufweisen, sodass die Metallstifte 116 gleichzeitig in die Federanschlüsse 104 einführbar sind.

Der Rangierverbinder 100 und der Steckverbinder 102 können Bestandteil einer nicht in den Fig. 1 bis Fig. 3 dargestellten Steckerverbinderanordnung sein. Der Steckverbinder 102 kann dabei insbesondere als ein Reihenverbinder, mit einer Anzahl von Anzahl von Federanschlüssen 104 ausgebildet sein und der Rangierverbinder 100 kann Metallstifte 116 aufweisen, wobei die Metallstifte 116 des Rangierverbinders 100 in die Federanschlüsse 104 eingeführt sind und in den Federanschlüssen 104 kraftschlüssig gehalten sind.

Fig. 2 zeigt eine schematische Abbildung eines Metallstifts 116 gemäß einer Ausführungsform der vorliegenden Erfindung. Der Metallstift 116 gemäß Fig. 2 weist einen Sockelabschnitt 124, welcher in einen in der Fig. 1 angedeuteten Federanschluss 104 einführbar ist, sowie einen Leiterbahnabschnitt 126 auf, welcher eine Leiterbahn 114 kontaktiert, aufweist, wobei der Leiterbahnabschnitt 126 gegenüber dem Sockelabschnitt 124 abgewinkelt ist. Der Leiterbahnabschnitt 126 ist vorzugsweise gegenüber dem Sockelabschnitt 124 um innerhalb eines Winkelbereichs von 10° bis 20°, insbesondere um 15° abgewinkelt, was von Vorteil ist, um kleinere und damit platzsparende Bohrlöcher anfertigen zu können. Der Sockelabschnitt 124 eines Metallstiftes 116 weist vorzugsweise einen größeren Durchmesser als der Leiterbahnabschnitt 126 auf. Zudem können die Sockelabschnitte 124 gegenüber der Unterseite 111 abgewinkelt angeordnet sein. Die Metallstifte 116 können vorzugsweise einen runden oder einen viereckigen Querschnitt aufweisen. Ein viereckiger Querschnitt ist von Vorteil, weil dadurch eine größere Auflagefläche für die jeweiligen Metallstifte 116 bereitgestellt werden kann. Dadurch kann ein Verrutschen oder ein Verschieben der Metallstifte 116 verhindert oder minimiert werden.

Fig. 3 zeigt ein Diagramm eines Verfahrens 200 zum Herstellen eines Rangierverbinders 100 zum Verbinden einer Anzahl von Federanschlüssen 104 eines Steckverbinders 102 mit der Anzahl von Kontaktanschlüssen108 eines Schnittstellenmoduls 106. Das Verfahren 200 umfasst einen ersten Schritt des Bereitstellens 202 einer Leiterplatte 110 mit einer Unterseite 111 und einer Oberseite 112 sowie der Anzahl von Leiterbahnen 114, wobei jede Leiterbahn 114 einem Kontaktanschluss 108 des Schnittstellenmoduls 106 elektrisch zugeordnet ist. Das Verfahren 200 umfasst einen zweiten Schritt 204 des stoffschlüssigen Verbindens der Anzahl von Metallstiften 116 mit der Anzahl von Leiterbahnen 114, um jeden Metallstift 116 mit einer Leiterbahn 114, insbesondere mit genau einer Leiterbahn 114, der Leiterplatte 110 elektrisch leitfähig und stoffschlüssig zu verbinden, wobei die Metallstifte 116 sich von der Unterseite 111 der Leiterplatte 110 erstrecken und in die Federanschlüsse 104 des Steckverbinders 102 einführbar sind. Zusätzlich kann das Verfahren 200 einen dritten Schritt 206 des Ausbildens von Bohrungen 122 in der Leiterplatte 110 umfassen, wobei eine Bohrung 122 für einen Metallstift 116 vorgesehen ist. Das Verfahren 200 kann einen vierten Schritt 208 des Einführens der Metallstifte in die Bohrungen 122 umfassen. Das Verfahren 200 kann einen fünften Schritt 210 des stoffschlüssigen Verbindens der Metallstifte 116 nach dem Einführen der Metallstifte 116 in die Bohrungen 122 umfassen.

Der Rangierverbinder 100 ist ausgebildet, mit dem oben genannten Verfahren 200 herstellbar zu sein.

### BEZUGSZEICHENLISTE

- 100: Rangierverbinder
- 102: Steckverbinder
- 104: Federanschluss
- 106: Schnittstellenmodul
- 108: Kontaktanschluss / Schnittstellenkontakt
- 110: Leiterplatte
- 111: Unterseite der Leiterplatte
- 112: Oberseite der Leiterplatte
- 114: Leiterbahn
- 116: Metallstift
- 120: Zwischenschicht
- 122: Bohrung
- 124: Sockelabschnitt
- 126: Leiterbahnabschnitt
- 128: Berührschutzplatte
- 130: Abstandshalter

- 200: Verfahren
- 202: Bereitstellen einer Leiterplatte
- 204: Stoffschlüssiges Verbinden der Anzahl von Metallstiften
- 206: Ausbilden von Bohrungen
- 208: Einführen der Metallstifte
- 210: Stoffschlüssiges Verbinden der Metallstifte

## Patentansprüche

1. Steckerverbinderanordnung, mit: einem Steckverbinder (102), insbesondere einem Reihenverbinder, mit einer Anzahl von Federanschlüssen (104); und einem Rangierverbinder (100) zum Verbinden der Anzahl von Federanschlüssen (104) des Steckverbinders (102) mit der Anzahl von Kontaktanschlüssen (108) eines Schnittstellenmoduls (106), wobei der Rangierverbinder (100) umfasst:
eine Leiterplatte (110) mit einer Unterseite (111) und einer Oberseite (112) sowie einer Anzahl von Leiterbahnen (114), wobei jede Leiterbahn (114) mit einem Kontaktanschluss (108) des Schnittstellenmoduls (106) elektrisch verbindbar ist;
eine Anzahl von Metallstiften (116), wobei jeder Metallstift (116) mit einer Leiterbahn (114) der Leiterplatte (110) elektrisch leitfähig und stoffschlüssig verbunden ist, wobei die Metallstifte (116) sich von der Unterseite (111) der Leiterplatte (110) erstrecken und in die Federanschlüsse (104) des Steckverbinders (102) einführbar sind,
wobei jeder Metallstift (116) einen Sockelabschnitt (124), welcher in einen Federanschluss (104) einführbar ist, sowie einen Leiterbahnabschnitt (126), welcher eine Leiterbahn (114) kontaktiert, aufweist, wobei der Leiterbahnabschnitt (126) gegenüber dem Sockelabschnitt (124) abgewinkelt ist,
wobei der Sockelabschnitt (124) eines Metallstiftes (116) einen größeren Durchmesser als der Leiterbahnabschnitt (126) aufweist, und
wobei die Metallstifte (116) des Rangierverbinders (100) in die Federanschlüsse (104) eingeführt sind und in den Federanschlüssen (104) kraftschlüssig gehalten sind.

2. Steckerverbinderanordnung mit einem Rangierverbinder (100) nach Anspruch 1, mit dem Schnittstellenkontakt (108), welcher auf der Oberseite (112) der Leiterplatte (110) angeordnet ist, wobei die Leiterbahnen (114) der Leiterplatte (110) mit den Kontaktanschlüssen (108) des Schnittstellenmoduls (106) elektrisch, insbesondere elektrisch und stoffschlüssig, verbunden sind.

3. Steckerverbinderanordnung mit einem Rangierverbinder (100) nach einem der vorstehenden Ansprüche, wobei die Leiterbahnen (114) auf der Oberseite (112) der Leiterplatte (110) oder auf der Oberseite und in zumindest einer Zwischenschicht (120) der Leiterplatte (110) verlaufen.

4. Steckerverbinderanordnung mit einem Rangierverbinder (100) nach einem der vorstehenden Ansprüche, wobei das Schnittstellenmodul (106) ein FLK-Verbinder oder ein IDC-Verbinder oder ein D-SUB-Verbinder oder ein ELCO-Verbinder ist.

5. Steckerverbinderanordnung mit einem Rangierverbinder (100) nach einem der vorstehenden Ansprüche, wobei in der Leiterplatte (110) für jeden Metallstift (116) eine in der Unterseite (111) gebildete Bohrung (122) vorgesehen ist, welche sich zumindest bis zu einer Leiterbahn (114) erstreckt und/oder eine Leiterbahn (114) durchbricht, und wobei jeder Metallstift (116) in die entsprechende Bohrung (122) eingeführt ist.

6. Steckerverbinderanordnung mit einem Rangierverbinder (100) nach einem der vorstehenden Ansprüche, wobei der Leiterbahnabschnitt (126) gegenüber dem Sockelabschnitt (124) um innerhalb eines Winkelbereichs von 10° bis 20°, insbesondere um 15°, abgewinkelt ist.

7. Steckerverbinderanordnung mit einem Rangierverbinder (100) nach einem der vorstehenden Ansprüche, wobei die Sockelabschnitte (124) gegenüber der Unterseite (111) abgewinkelt angeordnet sind.

8. Steckerverbinderanordnung mit einem Rangierverbinder (100) nach einem der vorstehenden Ansprüche, wobei die Metallstifte (116) einen runden oder einen viereckigen Querschnitt aufweisen.

9. Steckerverbinderanordnung mit einem Rangierverbinder (100) nach einem der vorstehenden Ansprüche, wobei die Oberseite (112) der Leiterplatte (110) mit einer Berührschutzplatte (128) abgedeckt ist.

10. Steckerverbinderanordnung mit einem Rangierverbinder (100) nach Anspruch 9, wobei die Berührschutzplatte (128) von der Oberseite (112) der Leiterplatte (110) durch Abstandshalter (130), welche seitlich auf der Oberseite (112) der Leiterplatte (110) angeordnet sind, beabstandet ist.

11. Verfahren (200) zum Herstellen einer Steckerverbinderanordnung, mit einem Steckverbinder (102), insbesondere einem Reihenverbinder, mit einer Anzahl von Federanschlüssen (104); und einem Rangierverbinder (100) zum Verbinden der Anzahl von Federanschlüssen (104) des Steckverbinders (102) mit der Anzahl von Kontaktanschlüssen (108) eines Schnittstellenmoduls (106), mit:
Bereitstellen (202) einer Leiterplatte (110) mit einer Unterseite (111) und einer Oberseite (112) sowie der Anzahl von Leiterbahnen (114), wobei jede Leiterbahn (114) einem Kontaktanschluss (108) des Schnittstellenmoduls (106) elektrisch zugeordnet ist; und
stoffschlüssigem Verbinden (204) der Anzahl von Metallstiften (116) mit der Anzahl von Leiterbahnen (114), um jeden Metallstift (116) mit einer Leiterbahn (114), insbesondere mit genau einer Leiterbahn (114), der Leiterplatte (110) elektrisch leitfähig und stoffschlüssig zu verbinden, wobei die Metallstifte (116) sich von der Unterseite (111) der Leiterplatte (110) erstrecken und in die Federanschlüsse (104) des Steckverbinders (102) einführbar sind, wobei jeder Metallstift (116) einen Sockelabschnitt (124), welcher in einen Federanschluss (104) einführbar ist, sowie einen Leiterbahnabschnitt (126), welcher eine Leiterbahn (114) kontaktiert, aufweist,
wobei der Leiterbahnabschnitt (126) gegenüber dem Sockelabschnitt (124) abgewinkelt ist, und
wobei der Sockelabschnitt (124) eines Metallstiftes (116) einen größeren
Durchmesser als der Leiterbahnabschnitt (126) aufweist, und wobei die Metallstifte (116) des Rangierverbinders (100) in die Federanschlüsse (104) eingeführt sind und in den Federanschlüssen (104) kraftschlüssig gehalten sind.

12. Verfahren (200) nach Anspruch 11, mit:
Ausbilden (206) von Bohrungen (122) in der Leiterplatte (110), wobei eine Bohrung (122) für einen Metallstift (116) vorgesehen ist;
Einführen (208) der Metallstifte (116) in die Bohrungen (122); und
Stoffschlüssigen Verbinden (210) der Metallstifte (116) nach dem Einführen der Metallstifte (116) in die Bohrungen (122).

## Claims

1. Plug connector assembly, comprising: a plug connector (102), in particular a strip connector, with a number of spring connections (104); and a terminal connector (100) for connecting the number of spring connections (104) of the plug connector (102) to the number of contact connections (108) of an interface module (106), wherein the terminal connector (100) comprises:
a printed circuit board (110) with a lower side (111) and an upper side (112) as well as a number of strip conductors (114), wherein each strip conductor (114) is electrically connectable to a contact connection (108) of the interface module (106);
a number of metal pins (116), wherein each metal pin (116) is connected to a strip conductor (114) of the printed circuit board (110) in an electrically conductive and integrally bonded manner, wherein the metal pins (116) extend from the lower side (111) of the printed circuit board (110) and are insertable into the spring connections (104) of the plug connector (102),
wherein each metal pin (116) has a base section (124), which is insertable into a spring connection (104), as well as a strip conductor section (126), which contacts a strip conductor (114), wherein the strip conductor section (126) is angled relative to the base section (124),
wherein the base section (124) of a metal pin (116) has a larger diameter than the strip conductor section (126), and
wherein the metal pins (116) of the terminal connector (100) are inserted into the spring connections (104) and held in said spring connections (104) in a force-fitting manner.

2. Plug connector assembly with a terminal connector (100) according to claim 1, comprising the interface contact (108), which is arranged on the upper side (112) of the printed circuit board (110), wherein the strip conductors (114) of the printed circuit board (110) are electrically connected, in particular electrically connected and integrally bonded, to the contact connections (108) of the interface module (106).

3. Plug connector assembly with a terminal connector (100) according to any one of the preceding claims, wherein the strip conductors (114) run along on the upper side (112) of the printed circuit board (110) or along on the upper side and in at least one interlayer (120) of the circuit board (110).

4. Plug connector assembly with a terminal connector (100) according to any one of the preceding claims, wherein the interface module (106) is an FLK connector, or an IDC connector, or a D-SUB connector, or an ELCO connector.

5. Plug connector assembly with a terminal connector (100) according to any one of the preceding claims, wherein a drill hole (122) formed in the lower side (111) is provided in the printed circuit board (110) for each metal pin (116), which drill hole (122) extends at least to a strip conductor (114) and/or cuts through a strip conductor (114), and wherein each metal pin (116) is inserted into the corresponding drill hole (122).

6. Plug connector assembly with a terminal connector (100) according to any one of the preceding claims, wherein the strip conductor section (126) is angled relative to the base section (124) within an angular range of from 10° to 20°, in particular by 15°.

7. Plug connector assembly with a terminal connector (100) according to any one of the preceding claims, wherein the base sections (124) are arranged at an angle relative to the lower side (111).

8. Plug connector assembly with a terminal connector (100) according to any one of the preceding claims, wherein the metal pins (116) have a round or a quadrangular cross section.

9. Plug connector assembly with a terminal connector (100) according to any one of the preceding claims, wherein the upper side (112) of the printed circuit board (110) is covered by a touch guard plate (128).

10. Plug connector assembly with a terminal connector (100) according to claim 9, wherein the touch guard plate (128) is spaced from the upper side (112) of the printed circuit board (110) by means of spacers (130), which are arranged laterally on the upper side (112) of the printed circuit board (110).

11. Method (200) for producing a plug connector assembly, comprising a plug connector (102), in particular a strip connector, with a number of spring connections (104); and a terminal connector (100) for connecting the number of spring connections (104) of the plug connector (102) to the number of contact connections (108) of an interface module (106), comprising:
providing (202) a printed circuit board (110) with a lower side (111) and an upper side (112) as well as the number of strip conductors (114), wherein each strip conductor (114) is electrically assigned a contact connection (108) of the interface module (106); and
integrally bonding (204) the number of metal pins (116) to the number of strip conductors (114) in order to connect each metal pin (116) to a strip conductor (114), in particular to exactly one strip conductor (114), of the printed circuit board (110) in an electrically conductive and integrally bonded manner, wherein the metal pins (116) extend from the lower side (111) of the printed circuit board (110) and are insertable into the spring connections (104) of the plug connector (102), wherein each metal pin (116) has a base section (124), which is insertable into a spring connection (104), as well as a strip conductor section (126), which contacts a strip conductor (114), wherein the strip conductor section (126) is angled relative to the base section (124), and
wherein the base section (124) of a metal pin (116) has a larger diameter than the strip conductor section (126), and wherein the metal pins (116) of the terminal connector (100) are inserted into the spring connections (104) and held in said spring connections (104) in a force-fitting manner.

12. Method (200) according to claim 11, comprising:
forming (206) of drill holes (122) in the printed circuit board (110), wherein one drill hole (122) is provided for one respective metal pin (116);
inserting the metal pins (116) into the drill holes (122); and
integrally bonding (210) the metal pins (116) subsequent to the metal pins (116) being inserted into the drill holes (122).

## Revendications

1. Ensemble de connecteurs à fiche, comprenant : un connecteur à fiche (102), en particulier un connecteur à barrette, avec une pluralité de connexions à ressort (104) ; et un connecteur de borne (100) pour connecter le nombre de connexions à ressort (104) du connecteur enfichable (102) au nombre de connexions de contact (108) d'un module d'interface (106), le connecteur de borne (100) comprenant :
une carte de circuit imprimé (110) comportant un côté inférieur (111) et un côté supérieur (112) ainsi qu'un certain nombre de bandes conductrices (114), chaque bande conductrice (114) pouvant être connectée électriquement à une connexion de contact (108) du module d'interface (106) ;
un certain nombre de broches métalliques (116), chaque broche métallique (116) étant connectée à une bande conductrice (114) de la carte de circuit imprimé (110) de manière électriquement conductrice et liée d'un seul tenant, dans lequel les broches métalliques (116) s'étendent depuis le côté inférieur (111) de la carte de circuit imprimé (110) et peuvent être insérées dans les connexions à ressort (104) du connecteur (102),
dans lequel chaque broche métallique (116) possède une section de base (124), qui peut être insérée dans une connexion à ressort (104), ainsi qu'une section de conducteur en bande (126), qui entre en contact avec un conducteur en bande (114), dans lequel le conducteur en bande la section (126) est inclinée par rapport à la section de base (124),
dans lequel la section de base (124) d'une broche métallique (116) a un diamètre plus grand que la section conductrice en bande (126), et
dans lequel les broches métalliques (116) du connecteur de borne (100) sont insérées dans les connexions à ressort (104) et maintenues dans lesdites connexions à ressort (104) par ajustement forcé.

2. Ensemble connecteur enfichable avec un connecteur de borne (100) selon la revendication 1, comprenant le contact d'interface (108), qui est disposé sur la face supérieure (112) de la carte de circuit imprimé (110), dans lequel les bandes conductrices (114) de la carte de circuit imprimé (110) sont connectés électriquement, en particulier connectés électriquement et solidaires, aux connexions de contact (108) du module d'interface (106).

3. Ensemble connecteur enfichable avec un connecteur de borne (100) selon l'une quelconque des revendications précédentes, dans lequel les bandes conductrices (114) s'étendent le long du côté supérieur (112) de la carte de circuit imprimé (110) ou le long du côté supérieur côté et dans au moins une couche intermédiaire (120) de la carte de circuit imprimé (110).

4. Ensemble connecteur enfichable avec un connecteur terminal (100) selon l'une quelconque des revendications précédentes, dans lequel le module d'interface (106) est un connecteur FLK, ou un connecteur IDC, ou un connecteur D-SUB, ou un connecteur ELCO.

5. Ensemble connecteur enfichable avec un connecteur de borne (100) selon l'une quelconque des revendications précédentes, dans lequel un trou de perçage (122) formé dans le côté inférieur (111) est prévu dans la carte de circuit imprimé (110) pour chaque broche métallique (116), lequel trou de forage (122) s'étend au moins jusqu'à une bande conductrice (114) et/ou traverse une bande conductrice (114), et dans lequel chaque broche métallique (116) est insérée dans le trou de forage correspondant (122).

6. Ensemble connecteur enfichable avec un connecteur de borne (100) selon l'une quelconque des revendications précédentes, dans lequel la section conductrice en bande (126) est inclinée par rapport à la section de base (124) dans une plage angulaire allant de 10° à 20°, notamment de 15°.

7. Ensemble connecteur enfichable avec un connecteur de borne (100) selon l'une quelconque des revendications précédentes, dans lequel les sections de base (124) sont disposées selon un angle par rapport au côté inférieur (111).

8. Ensemble connecteur enfichable avec connecteur à borne (100) selon l'une quelconque des revendications précédentes, dans lequel les broches métalliques (116) ont une section ronde ou quadrangulaire.

9. Ensemble connecteur enfichable avec un connecteur de borne (100) selon l'une quelconque des revendications précédentes, dans lequel le côté supérieur (112) de la carte de circuit imprimé (110) est recouvert par une plaque de protection contre le contact (128).

10. Ensemble connecteur enfichable avec un connecteur de borne (100) selon la revendication 9, dans lequel la plaque de protection contre le contact (128) est espacée du côté supérieur (112) de la carte de circuit imprimé (110) au moyen d'entretoises (130), qui sont disposés latéralement sur la face supérieure (112) de la carte de circuit imprimé (110).

11. Procédé (200) pour produire un ensemble de connecteurs à fiche, comprenant un connecteur à fiche (102), en particulier un connecteur à bande, avec une pluralité de connexions à ressort (104) ; et un connecteur de borne (100) pour connecter le nombre de connexions à ressort (104) du connecteur enfichable (102) au nombre de connexions de contact (108) d'un module d'interface (106), comprenant :
fournir (202) une carte de circuit imprimé (110) comportant un côté inférieur (111) et un côté supérieur (112) ainsi qu'un nombre de bandes conductrices (114), chaque bande conductrice (114) étant électriquement associée à une connexion de contact (108) du module d'interface (106) ; et
relier intégralement (204) le nombre de broches métalliques (116) au nombre de bandes conductrices (114) afin de connecter chaque broche métallique (116) à une bande conductrice (114), en particulier à exactement une bande conductrice (114), de la carte de circuit imprimé (110) de manière électriquement conductrice et liée d'un seul tenant, dans lequel les broches métalliques (116) s'étendent depuis le côté inférieur (111) de la carte de circuit imprimé (110) et peuvent être insérées dans les connexions à ressort (104) du connecteur enfichable (102), dans lequel chaque broche métallique (116) possède une section de base (124), qui peut être insérée dans une connexion à ressort (104), ainsi qu'une section de conducteur en bande (126), qui entre en contact avec un conducteur en bande (114), dans lequel la section de conducteur en bande (126) est inclinée par rapport à la section de base (124), et
dans lequel la section de base (124) d'une broche métallique (116) a un diamètre plus grand que la section conductrice en bande (126), et dans lequel les broches métalliques (116) du connecteur de borne (100) sont insérées dans les connexions à ressort (104) et maintenu dans lesdites connexions à ressort (104) par ajustement forcé.

12. Méthode (200) selon la revendication 11, comprenant :
former (206) des trous de perçage (122) dans la carte de circuit imprimé (110), un trou de perçage (122) étant prévu pour une broche métallique respective (116) ;
insérer les broches métalliques (116) dans les trous de perçage (122) ; et
lier intégralement (210) les broches métalliques (116) après que les broches métalliques (116) ont été insérées dans les trous de perçage (122).
